# EUROPÄISCHE PATENTSCHRIFT

(11) **EP 3 664 968 B1**
(45) Veröffentlichungstag und Bekanntmachung des Hinweises auf die Patenterteilung: **18.01.2023**
(21) Anmeldenummer: 18743052.5
(22) Anmeldetag: 30.07.2018
(51) Int. Cl.: B25C 1/00, B25C 1/06

(54) **EINTREIBVORRICHTUNG UND VERFAHREN ZUR VERWENDUNG EINER EINTREIBVORRICHTUNG**
DRIVING DEVICE AND METHOD FOR USE OF A DRIVING DEVICE
DISPOSITIF D'ENFONCEMENT ET SON PROCÉDÉ D'UTILISATION

(30) Priorität: 07.08.2017 EP 17185074
(43) Veröffentlichungstag der Anmeldung: 17.06.2020
(73) Patentinhaber: Hilti Aktiengesellschaft, 9494 Schaan (LI)
(72) Erfinder: WOLF, Iwan, 7204 Untervaz (CH); HERRERO FERNANDEZ, Joaquin, 9016 St.Gallen (CH)
(74) Vertreter: Hilti Aktiengesellschaft Corporate Intellectual Property
(86) Internationale Anmeldenummer: PCT/EP2018/070537
(87) Internationale Veröffentlichungsnummer: WO 2019/030031

(56) Entgegenhaltungen:
- EP-A1- 3 037 216
- EP-A2- 2 397 265
- US-A1- 2009 236 387
- US-A1- 2015 136 829
- US-A1- 2015 273 645

## Beschreibung

### Technisches Gebiet

Die Anmeldung betrifft eine Vorrichtung zum Eintreiben eines Befestigungselementes in einen Untergrund sowie ein Verfahren zur Verwendung einer solchen Vorrichtung.

### Stand der Technik

Derartige Vorrichtungen weisen üblicherweise einen Kolben zur Übertragung von Energie auf das Befestigungselement auf. Die dazu erforderliche Energie muss dabei in sehr kurzer Zeit zur Verfügung gestellt werden, weshalb beispielsweise bei sogenannten Federnaglern zunächst eine Feder gespannt wird, wonach die Feder während des Eintreibvorgangs die Spannenergie schlagartig an den Kolben abgibt und diesen auf das Befestigungselement zu beschleunigt. Die Feder wird dazu mit Hilfe einer Spanneinrichtung, welche ihrerseits von einem Akku gespeist wird, gespannt.

Wird die Vorrichtung während einer vorherbestimmten Zeitspanne nicht benutzt, geht sie automatisch in einen Bereitschaftsmodus über, in dem die Feder entspannt ist. Danach muss die Vorrichtung erst wieder eingeschaltet und in einen Betriebsmodus überführt werden, wenn ein Befestigungselement in einen Untergrund eingetrieben werden soll. Dies kostet Zeit, insbesondere wenn ein Benutzer erst durch Eintreibversuche ausprobiert, ob sich die Vorrichtung im Betriebsmodus oder im Bereitschaftsmodus befindet.

Es ist eine Aufgabe der Erfindung, die Bedienung einer eingangs genannten Vorrichtung zu vereinfachen.

Beispiele sind weiter auch aus der US2015/273645A1 und US2009/236387A1 bekannt.

US2015/136829A1 offenbart zum Beispiel auch eine Vorrichtung zum Eintreiben eines Befestigungselementes in einen Untergrund, aufweisend- einen von einem Benutzer der Vorrichtung betätigten Auslöseschalter, welcher bei Betätigung des Auslöseschalters ein Auslösesignal erzeugt,-einen Bewegungssensor, welcher bei einer vorherbestimmten Bewegung der Vorrichtung durch den Benutzer ein Wecksignal erzeugt.

### Darstellung der Erfindung

Die Aufgabe ist gelöst bei einer Vorrichtung zum Eintreiben eines Befestigungselementes in einen Untergrund, wie in Anspruch 1 dargestellt, aufweisend einen von einem Benutzer der Vorrichtung betätigten Auslöseschalter, welcher bei Betätigung des Auslöseschalters ein Auslösesignal erzeugt, einen Bewegungssensor, welcher bei einer vorherbestimmten Bewegung der Vorrichtung durch den Benutzer ein Wecksignal erzeugt, und eine elektronische Steuereinrichtung, welche in einem Betriebsmodus geeignet ist, die Vorrichtung in einen eintreibbereiten Zustand zu versetzen, in welchem ein Auslösesignal des Auslöseschalters einen Eintreibvorgang eines Befestigungselementes in einen Untergrund auslöst, und welche in einem Bereitschaftsmodus geeignet ist, ein Wecksignal von dem Bewegungssensor zu empfangen und bei Empfang eines Wecksignals von dem Bereitschaftsmodus in den Betriebsmodus überzugehen. Dadurch entfällt das Einschalten der Vorrichtung, falls diese sich im Bereitschaftsmodus befindet. Bevorzugt ist die elektronische Steuereinrichtung in dem Bereitschaftsmodus nicht geeignet, einen Eintreibvorgang eines Befestigungselementes in einen Untergrund auszulösen.

Das Auslösesignal und/oder das Wecksignal sind im Sinne der Erfindung mechanische, optische, elektrische oder dergleichen Signale, welche geeignet sind, von der elektronischen Steuereinrichtung empfangen zu werden.

Bevorzugt ist die vorherbestimmte Bewegung der Vorrichtung durch den Benutzer eine Bewegung, die der Benutzer vor jedem Betätigen des Auslöseschalters mit der Vorrichtung durchführt. Dadurch entfällt das Ausprobieren, ob sich die Vorrichtung im Betriebsmodus oder im Bereitschaftsmodus befindet. Besonders bevorzugt umfasst die vorherbestimmte Bewegung der Vorrichtung durch den Benutzer ein Anpressen der Vorrichtung an den Untergrund. Ebenso bevorzugt umfasst der Bewegungssensor einen Anpresssensor.

Bevorzugt weist die Vorrichtung einen mechanischen Energiespeicher zur Speicherung von mechanischer Energie und eine Energieübertragungseinrichtung zur Übertragung von Energie aus einer elektrischen Energiequelle auf den mechanischen Energiespeicher auf. Besonders bevorzugt wird die elektronische Steuereinrichtung von der elektrischen Energiequelle mit elektrischer Energie versorgt.

Bevorzugt umfasst die Energieübertragungseinrichtung einen elektrischen Motor. Ebenso bevorzugt umfasst die Vorrichtung ein zwischen einer Ausgangsstellung und einer Setzstellung bewegbares Energieübertragungselement zur Übertragung von Energie aus dem mechanischen Energiespeicher auf das Befestigungselement. Besonders bevorzugt umfasst der mechanische Energiespeicher eine Feder, insbesondere eine Schraubenfeder.

Die Aufgabe ist ebenfalls gelöst bei einem Verfahren zur Verwendung einer Vorrichtung zum Eintreiben eines Befestigungselementes in einen Untergrund, wie in Anspruch 11 dargestellt, aufweisend einen Auslöseschalter, einen Bewegungssensor und eine elektronische Steuereinrichtung, wobei bei dem Verfahren die elektronische Steuereinrichtung in einen Bereitschaftsmodus versetzt wird, eine vorherbestimmte Bewegung der Vorrichtung durch einen Benutzer durchgeführt wird, ein Wecksignal durch den Bewegungssensor aufgrund der vorherbestimmten Bewegung der Vorrichtung erzeugt und durch die elektronische Steuereinrichtung empfangen wird, die elektronische Steuereinrichtung aufgrund des Empfangs des Wecksignals in einen Betriebsmodus versetzt wird, in welchem die elektronische Steuereinrichtung die Vorrichtung in einen eintreibbereiten Zustand versetzt, der Auslöseschalter durch den Benutzer betätigt wird, ein Auslösesignal durch den Auslöseschalter aufgrund dessen Betätigung erzeugt wird, und ein Eintreibvorgang eines Befestigungselementes in den Untergrund aufgrund des Auslösesignals des Auslöseschalters ausgelöst wird.

Bevorzugt ist die vorherbestimmte Bewegung der Vorrichtung durch den Benutzer eine Bewegung, die der Benutzer vor jedem Betätigen des Auslöseschalters mit der Vorrichtung durchführt. Besonders bevorzugt umfasst die vorherbestimmte Bewegung der Vorrichtung durch den Benutzer ein Anpressen der Vorrichtung an den Untergrund. Bevorzugt wird die elektronische Steuereinrichtung von einer elektrischen Energiequelle der Vorrichtung mit elektrischer Energie versorgt.

### Ausführungsbeispiele

Nachfolgend werden Ausführungsformen einer Vorrichtung zum Eintreiben eines Befestigungselementes in einen Untergrund anhand von Beispielen unter Bezugnahme auf die Zeichnungen näher erläutert. Es zeigen:
- Fig. 1: eine Seitenansicht einer Eintreibvorrichtung, und
- Fig. 2: ein Aufbauschema einer Eintreibvorrichtung.

Fig. 1 zeigt eine Eintreibvorrichtung 10 zum Eintreiben eines Befestigungselementes, beispielsweise eines Nagels oder Bolzens, in einen Untergrund in einer Seitenansicht. Die Eintreibvorrichtung 10 weist ein nicht dargestelltes Energieübertragungselement zur Übertragung von Energie auf das Befestigungselement sowie ein Gehäuse 20 auf, in welchem das Energieübertragungselement und eine ebenfalls nicht dargestellte Antriebseinrichtung zur Beförderung des Energieübertragungselementes aufgenommen sind.

Die Eintreibvorrichtung 10 weist ferner einen Griff 30, ein Magazin 40 und eine den Griff 30 mit dem Magazin 40 verbindende Brücke 50 auf. Das Magazin ist nicht abnehmbar. An der Brücke 50 sind ein Gerüsthaken 60 zur Aufhängung der Eintreibvorrichtung 10 an einem Gerüst oder dergleichen und ein als Akku 590 ausgebildeter elektrischer Energiespeicher befestigt. An dem Griff 30 sind ein als Abzug ausgebildeter Auslöseschalter 34 für einen Zeigefinger eines Benutzers sowie eine Auflagefläche 35 für die übrigen Finger derselben Hand des Benutzers angeordnet. Weiterhin weist die Eintreibvorrichtung 10 einen Führungskanal 700 für eine Führung des Befestigungselementes und eine Anpresseinrichtung 750 zur Erkennung eines Abstandes der Eintreibvorrichtung 10 von einem nicht dargestellten Untergrund auf. Ein Ausrichten der Eintreibvorrichtung senkrecht zu einem Untergrund wird durch eine Ausrichthilfe 45 unterstützt.

Fig. 2 zeigt eine schematische Ansicht einer Eintreibvorrichtung 10. Die Eintreibvorrichtung 10 umfasst ein Gehäuse 20, in dem ein Kolben 100, eine von einem als Klinke 800 ausgebildeten Halteelement geschlossen gehaltene Kupplungseinrichtung 150, eine Feder 200 mit einem vorderen Federelement 210 und einem hinteren Federelement 220, ein Rollenzug 260 mit einem als Band 270 ausgebildeten Kraftumlenker, einem vorderen Rollenhalter 281 und einem hinteren Rollenhalter 282, ein Spindeltrieb 300 mit einer Spindel 310 und einer Spindelmutter 320, ein Getriebe 400, ein Motor 480 und eine von dem Akku 590 mit elektrischer Energie versorgte Steuereinrichtung 500 aufgenommen sind. Bei einem nicht gezeigten Ausführungsbeispiel ist der Kraftumlenker als Seil ausgebildet.

Die Eintreibvorrichtung 10 weist weiterhin einen Führungskanal 700 für die Befestigungselement und eine Anpresseinrichtung 750 auf. Die Anpresseinrichtung 750 besteht im Wesentlichen aus einem starren Gestänge, welches sich insgesamt nach hinten, das heisst in Fig. 2 nach rechts, bewegt, wenn die Eintreibvorrichtung 10 an einen Untergrund angepresst wird. Darüber hinaus weist das Gehäuse 20 einen Griff 30 auf, an welchem eine Auflagefläche 35 angeordnet ist.

Die Steuereinrichtung 500 kommuniziert mit dem Handschalter 35 sowie mit mehreren Sensoren 990, 992, 994, 996, 998, um den Betriebszustand der Eintreibvorrichtung 10 zu erfassen. Die 990, 992, 994, 996, 998 weisen jeweils eine Hallsonde auf, welche die Bewegung eines nicht dargestellten Magnetankers erfasst, der auf dem jeweils zu erfassenden Element angeordnet, insbesondere befestigt ist.

Mit dem Führungskanalsensor 990 wird eine Bewegung der Anpresseinrichtung 750 nach vorne erfasst, wodurch angezeigt wird, dass der Führungskanal 700 von der Eintreibvorrichtung 10 abgenommen wurde. Mit dem Anpresssensor 992 wird eine Bewegung der Anpresseinrichtung 750 nach hinten erfasst, wodurch angezeigt wird, dass die Eintreibvorrichtung 10 an einen Untergrund angepresst ist. Mit dem Rollenhaltersensor wird eine Bewegung des vorderen Rollenhalters 281 erfasst, wodurch angezeigt wird, ob die Feder 200 gespannt ist. Mit dem Klinkensensor 996 wird eine Bewegung der Klinke 800 erfasst, wodurch angezeigt wird, ob die Kupplungseinrichtung 150 in ihrem geschlossenen Zustand gehalten ist. Mit dem Spindelsensor 998 wird schliesslich erfasst, ob die Spindelmutter 320 beziehungsweise eine an der Spindelmutter 320 befestigte Rückholstange in ihrer hintersten Stellung ist.

Beispielsweise der Anpresssensor 992 dient als Bewegungssensor, welcher ein Anpresssignal erzeugt und an die Steuereinrichtung 500 übermittelt, wenn die Eintreibvorrichtung 10 an einen Untergrund gepresst und die Anpresseinrichtung 750 gegenüber der übrigen Eintreibvorrichtung 10 nach hinten bewegt wird. Die Steuereinrichtung 500 versetzt dann die Vorrichtung 10 in einen eintreibbereiten Zustand, indem sie einen Spannvorgang veranlasst, bei dem zunächst der Motor 480 mit elektrischem Strom aus dem Akku 590 beaufschlagt wird, so dass der Motor 480 über das Getriebe 400 die Spindel 310 antreibt, wodurch die Spindelmutter 320 zunächst mittels der Haken 325 den Kolben 100 von einer Setzstellung ganz vorne nach hinten, das heisst in Fig. 2 nach rechts, bewegt, bis der Kolben 100 in die Kupplungseinrichtung 150 einkuppelt. Der Kolben 100 befindet sich dann in einer Ausgangsstellung. Anschliessend wird die Drehrichtung des Motors 480 umgedreht, wodurch die Spindelmutter 320 das Band 270 nach vorne, das heisst in Fig. 2 nach links, zieht. Dadurch werden die Rollenhalter 281, 282 aufeinander zu bewegt, so dass die Federelemente 210, 220 gespannt werden.

Ein Eintreibvorgang wird von der Steuereinrichtung 500 ausgelöst, sofern diese sich in einem Betriebsmodus befindet und wenn der Auslöseschalter 34 von einem Benutzer betätigt wird und ein Auslösesignal erzeugt und an die Steuereinrichtung 500 übermittelt. Die Steuereinrichtung 500 sendet hierzu ihrerseits ein entsprechendes Signal an die Klinke 800, welche daraufhin die Kupplungseinrichtung 150 öffnet, um den Kolben 100 freizugeben. Bei nicht gezeigten Ausführungsbeispielen wird die Klinke mechanisch von dem Auslöseschalter betätigt, um die Kupplungseinrichtung zu öffnen. Die Kraft der sich dann entspannenden Federelemente 210, 220 wird dabei von dem Band 270 umgelenkt und auf den Kolben 100 übertragen, so dass der Kolben 100 nach vorne beschleunigt wird. Der Eintreibvorgang wird allerdings nur dann ausgelöst, wenn der Steuereinrichtung ein Anpresssignal von dem Anpresssensor 992 vorliegt. Hierdurch wird gewährleistet, dass die Eintreibvorrichtung 10 nur dann ausgelöst werden kann, wenn sie an einen Untergrund angepresst ist.

Die Steuereinrichtung 500 geht von dem Betriebsmodus in einen Bereitschaftsmodus über, wenn während einer vorherbestimmten Zeitspanne von beispielsweise sechs Minuten keine Sensorsignale an die Steuereinrichtung 500 übermittelt werden, wenn also die Eintreibvorrichtung 10 während der vorherbestimmten Zeitspanne nicht benutzt wird. In dem Bereitschaftsmodus ist ein Energieverbrauch der Steuereinrichtung 500 reduziert und sie ist nicht geeignet, einen Eintreibvorgang auszulösen. Sofern die Federelemente 210, 220 gespannt sind, werden sie beim Übergang in den Bereitschaftsmodus in einem Entspannvorgang kontrolliert entspannt. Die vorherbestimmte Zeitspanne ist bevorzugt von einem Benutzer der Eintreibvorrichtung 10 einstellbar, beispielsweise mittels einer Eingabeeinrichtung der Eintreibvorrichtung 10 oder mittels einer über Bluetooth oder ähnliches an die Eintreibvorrichtung 10 angeschlossenen externen Eingabeeinrichtung, wie zum Beispiel einer Smartphone-App.

Das Anpresssignal des Anpresssensors 992 dient gleichzeitig als Wecksignal, welches von der Steuereinrichtung 500 auch in dem Bereitschaftsmodus empfangen werden kann. Bei Empfang des Wecksignals geht die Steuereinrichtung 500 wieder in den Betriebsmodus über, in dem sie wegen des vorliegenden Anpresssignals sofort einen Spannvorgang veranlasst, um die Vorrichtung 10 in einen eintreibbereiten Zustand zu versetzen, wie oben beschrieben. Die Eintreibvorrichtung 10 ist also innerhalb der Dauer des Spannvorgangs eintreibbereit, ohne dass sie von dem Benutzer eingeschaltet werden muss, beispielsweise mittels eines Schalters. Der Spannvorgang dauert bevorzugt weniger als eine Sekunde.

Ein Bolzenführungssensor liefert darüber hinaus bevorzugt die Information, ob eine Bolzenführung an der Gerätenase angebracht ist oder entnommen wurde. Ein Triggersensor liefert bevorzugt die Information, ob der Abzug gezogen ist. Ein Kolbensensor liefert bevorzugt die Information, ob das Energieübertragungselement in seiner Ausgangsstellung oder in der Setzstellung ist. Ein Bandsensor liefert bevorzugt die Information, ob das Kraftübertragungselement in einer gespannten oder in einer entspannten Position ist. Als Sensoren kommen beispielsweise Hall-Sensoren, induktive Sensoren oder Schalter, kapazitive Sensoren oder Schalter oder mechanische Schalter zum Einsatz. Bevorzugt weist die Eintreibvorrichtung eine flexible Leiterplatte auf, an welcher einige oder alle Sensoren angebracht sind und über welche die Sensoren mit der Steuereinrichtung verbunden sind. Dies erleichtert die Montage der Sensoren bei der Herstellung der Eintreibvorrichtung.

Die Steuereinrichtung umfasst vorzugsweise einen Prozessor, besonders bevorzugt einen Mikroprozessor, zur Verarbeitung der Sensorsignale und/oder anderer Daten, insbesondere Informationen über Stromstärken, Spannungen und die Temperatur der Elektronik. Eine Sensorplatine verarbeitet vorzugsweise die Sensorsignale insbesondere des Spindelsensors, des Rollenhaltersensors, des Klinkensensors, des Bolzenführungssensors oder des Anpresssensors. Für eine Übermittlung der Sensorsignale von den Sensoren zu der Steuereinrichtung umfasst die Eintreibvorrichtung elektrische Signalleitungen, welche jeweils einen Sensor mit der Steuereinrichtung verbinden. Eine Motorsteuereinrichtung verarbeitet bevorzugt das Signal für die Motorkommutierung. Die im Akku angeordnete Akkusteuerung verarbeitet vorzugsweise Informationen über die Temperatur, den Typ, den Ladezustand sowie eventuell auftretende Störungen des Akkus.

Die Steuereinrichtung verarbeitet darüber hinaus bevorzugt die Temperatur des Motors, der Elektronik, der Umgebungsluft und/oder des Akkus, wobei das Signal für die Akkutemperatur auch für die Kenntlichmachung eines Akkufehlers durch eine im Akku angeordnete Akkuelektronik verwendbar ist. Die Steuereinrichtung verarbeitet darüber hinaus bevorzugt die dem Akku entnommene Stromstärke, die Stromstärke einzelner kommutierter Phasen, die an den Akkukontakten anliegende Spannung, die am Zwischenkreis einer Leistungsbrücke anliegende Spannung, die an einzelnen Komponenten, insbesondere Sensoren, anliegende Spannung und/oder die Drehzahl des Motors, wobei die Drehzahl des Motors beispielsweise anhand der geschalteten Kommutierungsschritte, anhand einer Gegeninduktion oder mittels Positionssensoren und/oder -schaltern im Motor erfasst wird. Bevorzugt kommuniziert die Steuereinrichtung mit einer Akkusteuerung in dem Akku.

Insbesondere werden dabei Informationen wie ein Leistungsbedarf, eine Anzahl abgearbeiteter Zyklen mit dem eingesetzten Akku, ein Ladezustand, der Typ, die maximale Stromstärke oder Spannung jeweils des Akkus ausgetauscht.

Sämtliche genannte Informationen werden zusätzlich dem Benutzer der Eintreibvorrichtung angezeigt, beispielsweise mit einem Bildschirm oder einer oder mehrerer Leuchtdioden. Insbesondere wird dem Benutzer angezeigt, ob sich die Eintreibvorrichtung im Betriebsmodus oder im Bereitschaftsmodus befindet.

Damit beim Spannen auch bei unterschiedlichen Akkuzuständen und Akkus ein optimierter Spannvorgang möglich ist, wird vorzugsweise die Leistung zum Motor abhängig von der anliegenden Spannung an den Akkukontakten und/oder am Zwischenkreis geregelt. Es wird dabei so lange die volle Leistung auf den Motor gegeben, bis die Spannung auf einen definierten Wert abgefallen ist, beispielsweise 12 V. Wird dieser Wert erreicht, reduziert die Regelung die Leistung und regelt auf diesen Spannungswert aus. Damit bei einem leistungsstarken Akku die Ströme zum Motor nicht zu hoch werden, wird zusätzlich eine Strombegrenzungsregelung eingesetzt, welche dafür sorgt, dass eine vorbestimmte Stromstärke nicht überschritten wird. Mit diesen Regelsystemen kann auch trotz Leistungsunterschieden von den Akkus der Geräteablauf gegenüber zu geringer Spannung sichergestellt und optimiert werden. Diese Parameter können für unterschiedliche Akkutypen und Zustände von der Steuerung angepasst werden.

## Patentansprüche

1. Vorrichtung (10) zum Eintreiben eines Befestigungselementes in einen Untergrund aufweisend
- einen von einem Benutzer der Vorrichtung betätigten Auslöseschalter (34), welcher bei Betätigung des Auslöseschalters ein Auslösesignal erzeugt,
- einen Bewegungssensor (992), welcher bei einer vorherbestimmten Bewegung der Vorrichtung durch den Benutzer ein Wecksignal erzeugt,
- und eine elektronische Steuereinrichtung (500), welche in einem Betriebsmodus geeignet ist,
die Vorrichtung in einen eintreibbereiten Zustand zu versetzen, in welchem ein Auslösesignal des Auslöseschalters einen Eintreibvorgang eines Befestigungselementes in einen Untergrund auslöst, und in einen Bereitschaftsmodus überzugehen, wenn während einer vorherbestimmten Zeitspanne keine Sensorsignale an die Steuereinrichtung übermittelt werden, und welche in dem Bereitschaftsmodus geeignet ist, ein Wecksignal von dem Bewegungssensor zu empfangen und bei Empfang eines Wecksignals von dem Bereitschaftsmodus in den Betriebsmodus überzugehen.

2. Vorrichtung nach Anspruch 1, **dadurch gekennzeichnet, dass** die elektronische Steuereinrichtung in dem Bereitschaftsmodus nicht geeignet ist, einen Eintreibvorgang eines Befestigungselementes in einen Untergrund auszulösen.

3. Vorrichtung nach einem der vorhergehenden Ansprüche, **dadurch gekennzeichnet, dass** die vorherbestimmte Bewegung der Vorrichtung durch den Benutzer eine Bewegung ist, die der Benutzer vor jedem Betätigen des Auslöseschalters mit der Vorrichtung durchführt.

4. Vorrichtung nach Anspruch 3, **dadurch gekennzeichnet, dass** die vorherbestimmte Bewegung der Vorrichtung durch den Benutzer ein Anpressen der Vorrichtung an den Untergrund umfasst.

5. Vorrichtung nach einem der vorhergehenden Ansprüche, **dadurch gekennzeichnet, dass** der Bewegungssensor einen Anpresssensor umfasst.

6. Vorrichtung nach einem der vorhergehenden Ansprüche, weiterhin aufweisend einen mechanischen Energiespeicher zur Speicherung von mechanischer Energie und eine Energieübertragungseinrichtung zur Übertragung von Energie aus einer elektrischen Energiequelle auf den mechanischen Energiespeicher.

7. Vorrichtung nach einem der vorhergehenden Ansprüche, **dadurch gekennzeichnet, dass** die elektronische Steuereinrichtung von der elektrischen Energiequelle (590) mit elektrischer Energie versorgt wird.

8. Vorrichtung nach einem der vorhergehenden Ansprüche, **dadurch gekennzeichnet, dass** die Energieübertragungseinrichtung einen elektrischen Motor (480) umfasst.

9. Vorrichtung nach einem der vorhergehenden Ansprüche, weiterhin umfassend ein zwischen einer Ausgangsstellung und einer Setzstellung bewegbares Energieübertragungselement (109) zur Übertragung von Energie aus dem mechanischen Energiespeicher auf das Befestigungselement.

10. Vorrichtung nach einem der vorhergehenden Ansprüche, **dadurch gekennzeichnet, dass** der mechanische Energiespeicher eine Feder (200), insbesondere eine Schraubenfeder umfasst.

11. Verfahren zur Verwendung einer Vorrichtung (10) zum Eintreiben eines Befestigungselementes in einen Untergrund, aufweisend einen Auslöseschalter (34), einen Bewegungssensor (992) und eine elektronische Steuereinrichtung (500), umfassend die Schritte
- Versetzen der elektronischen Steuereinrichtung in einen Bereitschaftsmodus, wenn während einer vorherbestimmten Zeitspanne keine Sensorsignale an die elektronische Steuereinrichtung übermittelt werden.
- Durchführen einer vorherbestimmten Bewegung der Vorrichtung durch einen Benutzer,
- Erzeugen eines Wecksignals durch den Bewegungssensor aufgrund der vorherbestimmten Bewegung der Vorrichtung,
- Empfangen des Wecksignals durch die elektronische Steuereinrichtung,
- Versetzen der elektronischen Steuereinrichtung in einen Betriebsmodus aufgrund des Empfangs des Wecksignals,
- Versetzen der Vorrichtung in einen eintreibbereiten Zustand durch die elektronische Steuereinrichtung,
- Betätigung des Auslöseschalters durch den Benutzer,
- Erzeugung eines Auslösesignals durch den Auslöseschalter aufgrund dessen Betätigung,
- Auslösen eines Eintreibvorgangs eines Befestigungselementes in den Untergrund aufgrund des Auslösesignals des Auslöseschalters.

12. Verfahren nach Anspruch 11, **dadurch gekennzeichnet, dass** die vorherbestimmte Bewegung der Vorrichtung durch den Benutzer eine Bewegung ist, die der Benutzer vor jedem Betätigen des Auslöseschalters mit der Vorrichtung durchführt.

13. Verfahren nach Anspruch 12, **dadurch gekennzeichnet, dass** die vorherbestimmte Bewegung der Vorrichtung durch den Benutzer ein Anpressen der Vorrichtung an den Untergrund umfasst.

14. Verfahren nach einem der vorhergehenden Ansprüche, **dadurch gekennzeichnet, dass** die elektronische Steuereinrichtung von einer elektrischen Energiequelle (590) der Vorrichtung mit elektrischer Energie versorgt wird.

## Claims

1. Apparatus (10) for driving a fastening element into a substrate, having
- a trigger switch (34), which is actuated by a user of the apparatus and, when the trigger switch is actuated, generates a trigger signal,
- a motion sensor (992), which generates a wake-up signal when there is a predetermined movement of the apparatus by the user,
- and an electronic control device (500), which in an operating mode is suitable for setting the apparatus to a ready-for-driving state, in which a trigger signal of the trigger switch triggers an operation of driving a fastening element into a substrate, and for switching to a standby mode when no sensor signals are transmitted to the control device during a predetermined time period, and which in a standby mode is suitable for receiving a wake-up signal from the motion sensor and, when it receives a wake-up signal, switching from the standby mode to the operating mode.

2. Apparatus according to Claim 1, **characterized in that** the electronic control device is unsuitable for triggering an operation of driving a fastening element into a substrate in the standby mode.

3. Apparatus according to one of the preceding claims, **characterized in that** the predetermined movement of the apparatus by the user is a movement that the user carries out with the apparatus each time before actuating the trigger switch.

4. Apparatus according to Claim 3, **characterized in that** the predetermined movement of the apparatus by the user comprises pressing the apparatus against the substrate.

5. Apparatus according to one of the preceding claims, **characterized in that** the motion sensor comprises a contact pressure sensor.

6. Apparatus according to one of the preceding claims, having furthermore a mechanical energy store for storing mechanical energy and an energy transmission device for transmitting energy from an electrical energy source to the mechanical energy store.

7. Apparatus according to one of the preceding claims, **characterized in that** the electronic control device is supplied with electrical energy by the electrical energy source (590).

8. Apparatus according to one of the preceding claims, **characterized in that** the energy transmission device comprises an electric motor (480).

9. Apparatus according to one of the preceding claims, comprising furthermore an energy transmission element (109) that can be moved between a starting position and a setting position for transmitting energy from the mechanical energy store to the fastening element.

10. Apparatus according to one of the preceding claims, **characterized in that** the mechanical energy store comprises a spring (200), in particular a helical spring.

11. Method for using an apparatus (10) for driving a fastening element into a substrate, having a trigger switch (34), a motion sensor (992) and an electronic control device (500), comprising the steps of
- setting the electronic control device to a standby mode when no sensor signals are transmitted to the control device during a predetermined time period,
- carrying out a predetermined movement of the apparatus by a user,
- generating a wake-up signal by the motion sensor as a result of the predetermined movement of the apparatus,
- receiving the wake-up signal by the electronic control device,
- setting the electronic control device to an operating mode as a result of receiving the wake-up signal,
- setting the apparatus to a ready-for-driving state by the electronic control device,
- actuating the trigger switch by the user,
- generating a trigger signal by the trigger switch as a result of being actuated,
- triggering an operation of driving a fastening element into the substrate as a result of the trigger signal of the trigger switch.

12. Method according to Claim 11, **characterized in that** the predetermined movement of the apparatus by the user is a movement that the user carries out with the apparatus each time before actuating the trigger switch.

13. Method according to Claim 12, **characterized in that** the predetermined movement of the apparatus by the user comprises pressing the apparatus against the substrate.

14. Method according to one of the preceding claims, **characterized in that** the electronic control device is supplied with electrical energy by an electrical energy source (590) of the apparatus.

## Revendications

1. Dispositif (10) destiné à enfoncer un élément de fixation dans un substrat, ledit dispositif comportant
- un commutateur de déclenchement (34) qui est actionné par un utilisateur du dispositif et qui génère un signal de déclenchement lorsque le commutateur de déclenchement est actionné,
- un capteur de mouvement (992) qui génère un signal de réveil lors d'un mouvement prédéterminé du dispositif par le biais de l'utilisateur,
- et un organe de commande électronique (500) qui est adapté dans un mode de fonctionnement pour amener le dispositif dans un état prêt à l'enfoncement dans lequel un signal de déclenchement du commutateur de déclenchement déclenche un processus d'enfoncement d'un élément de fixation dans un substrat, et pour passer en mode veille si, pendant un intervalle de temps prédéterminé, aucun signal de capteur n'est transmis à l'organe de commande et qui est adapté en mode veille pour recevoir un signal de réveil du capteur de mouvement et passer du mode veille en mode de fonctionnement à la réception d'un signal de réveil.

2. Dispositif selon la revendication 1, **caractérisé en ce que** l'organe de commande électronique n'est pas adapté en mode veille pour déclencher un processus d'enfoncement d'un élément de fixation dans un substrat.

3. Dispositif selon l'une des revendications précédentes, **caractérisé en ce que** le mouvement prédéterminé du dispositif effectué par le biais de l'utilisateur est un mouvement que l'utilisateur effectue avec le dispositif avant chaque actionnement du commutateur de déclenchement.

4. Dispositif selon la revendication 3, **caractérisé en ce que** le mouvement prédéterminé du dispositif effectué par le biais de l'utilisateur comprend la pression du dispositif sur le substrat.

5. Dispositif selon l'une des revendications précédentes, **caractérisé en ce que** le capteur de mouvement comprend un capteur de pression.

6. Dispositif selon l'une des revendications précédentes, comportant en outre un accumulateur d'énergie mécanique destiné à stocker de l'énergie mécanique et un organe de transmission d'énergie destiné à transmettre de l'énergie d'une source d'énergie électrique à l'accumulateur d'énergie mécanique.

7. Dispositif selon l'une des revendications précédentes, **caractérisé en ce que** l'organe de commande électronique est alimenté en énergie électrique par la source d'énergie électrique (590).

8. Dispositif selon l'une des revendications précédentes, **caractérisé en ce que** l'organe de transmission d'énergie comprend un moteur électrique (480).

9. Dispositif selon l'une des revendications précédentes, comprenant en outre un élément de transmission d'énergie (109) qui est déplaçable entre une position initiale et une position de réglage et qui est destiné à transmettre de l'énergie de l'accumulateur d'énergie mécanique à l'élément de fixation.

10. Dispositif selon l'une des revendications précédentes, **caractérisé en ce que** l'accumulateur d'énergie mécanique comprend un ressort (200), notamment un ressort hélicoïdal.

11. Procédé d'utilisation d'un dispositif (10) destiné à enfoncer un élément de fixation dans un substrat, ledit dispositif comportant un commutateur de déclenchement (34), un capteur de mouvement (992) et un organe de commande électronique (500), ledit procédé comprenant les étapes suivantes
- placer l'organe de commande électronique en mode veille si aucun signal de capteur n'est transmis à l'organe de commande électronique pendant un intervalle de temps prédéterminé,
- effectuer un mouvement prédéterminé du dispositif par le biais d'un utilisateur,
- générer un signal de réveil par le biais du capteur de mouvement en fonction du mouvement prédéterminé du dispositif,
- recevoir le signal de réveil par le biais de l'organe de commande électronique,
- placer l'organe de commande électronique en mode de fonctionnement en raison de la réception du signal de réveil,
- placer le dispositif dans un état prêt à l'enfoncement par le biais de l'organe de commande électronique,
- actionner le commutateur de déclenchement par le biais de l'utilisateur,
- générer un signal de déclenchement par le biais de l'organe de déclenchement en raison de l'actionnement de celui-ci,
- déclencher un processus d'enfoncement d'un élément de fixation dans le substrat en raison du signal de déclenchement du commutateur de déclenchement.

12. Procédé selon la revendication 11, **caractérisé en ce que** le mouvement prédéterminé du dispositif effectué par le biais de l'utilisateur est un mouvement que l'utilisateur effectue avec le dispositif avant chaque actionnement du commutateur de déclenchement.

13. Procédé selon la revendication 12, **caractérisé en ce que** le mouvement prédéterminé du dispositif effectué par le biais de l'utilisateur comprend la pression du dispositif sur le substrat.

14. Procédé selon l'une des revendications précédentes, **caractérisé en ce que** l'organe de commande électronique est alimenté en énergie électrique par une source d'énergie électrique (590) du dispositif.
